# FASCICULE DE BREVET EUROPEEN

(11) **EP 1 540 630 B1**
(45) Date de publication et mention de la délivrance du brevet: **18.11.2009**
(21) Numéro de dépôt: 03784360.4
(22) Date de dépôt: 25.07.2003
(51) Int. Cl.: G09F 13/14

(54) **PRESENTOIR DE VITRINE RETROECLAIRE**
RÜCKBELEUCHTETE LADENFENSTERANZEIGEEINHEIT
BACKLIGHTED SHOP WINDOW DISPLAY UNIT

(30) Priorité: 02.08.2002 FR 0209970
(43) Date de publication de la demande: 15.06.2005
(73) Titulaire: Homdec SA, 1852 Roche (CH)
(72) Inventeur: PULFER, Bernard, CH-1880 Bex (CH)
(74) Mandataire: Marchand, André
(86) Numéro de dépôt international: PCT/IB2003/003320
(87) Numéro de publication internationale: WO 2004/015658

(56) Documents cités:
- GB-A- 2 315 353
- US-A- 5 160 195
- US-A- 5 567 042
- US-A- 5 584 566

## Description

La présente invention concerne les présentoir, notamment les présentoirs pour vitrines de magasins.

Il est connu de réaliser des présentoirs portant sur leur face avant un logo, une marque, ou tout autre signe distinctif. De tels présentoirs sont généralement disposés dans les vitrines de magasins et accompagnent des produits divers tels que des montres, des bijoux, des vêtements, afin d'indiquer l'origine de ces produits.

La présente invention se fonde initialement sur l'idée de réaliser un présentoir rétroéclairé comprenant une plaque frontale opaque présentant une ou plusieurs zones transparentes à la lumière formant le signe distinctif à présenter au public, et des moyens de rétroéclairage de la plaque frontale.

Le rétroéclairage de la plaque frontale peut être assuré par une ampoule électrique. Cette solution présente toutefois divers inconvénients, tant esthétiques que pratiques, liés à la nécessité de prévoir un raccordement de l'ampoule au réseau électrique. De plus, pour des raisons de sécurité, les vitrines de magasins ne sont généralement pas équipés de prises électriques au sol et ne bénéficient que d'un éclairage vertical délivré par des projecteurs ou des spots lumineux.

D'autre part, un présentoir du type discuté ici étant destiné à être utilisé plusieurs heures par jour voire en permanence, l'utilisation de piles électriques est difficilement envisageable en raison de leur médiocre longévité.

La présente invention vise ainsi un présentoir rétroéclairé qui soit simple d'emploi, d'un prix de revient réduit, et qui ne nécessite pas de raccordement au réseau électrique.

Le document US 5160195 décrit un dispositif d'affichage rétroéclairé comprenant un moyen d'éclairage intégré dans le dispositif et agencé à l'arrière d'une surface d'affichage à rétroéclairer. Un mode de réalisation du dispositif comprend une surface réfléchissante agencée pour renvoyer la lumière émise par le moyen d'éclairage vers la surface d'affichage à rétroéclairer.

La présente invention se base sur l'observation selon laquelle les vitrines de magasins sont souvent fortement éclairées par des sources de lumière se trouvant au-dessus des zones de présentation d'objets. Comme cela a été indiqué plus haut, il s'agit généralement de projecteurs ou de spots lumineux, agencés dans les plafonds ou dans les faux-plafonds.

Ainsi, une idée de la présente invention est d'intégrer dans un présentoir du type précité un système à miroir permettant de "récupérer" la lumière verticale et la renvoyer sur la face arrière de la plaque frontale, le miroir formant une source de lumière virtuelle agencée derrière la plaque frontale.

Plus particulièrement, la présente invention prévoit un présentoir rétroéclairé, notamment pour vitrine de magasin, tel que défini par la revendication 1.

Ces objets, caractéristiques et avantages ainsi que d'autres de la présente invention seront exposés plus en détail dans la description suivante d'un exemple de réalisation d'un présentoir rétroéclairé selon l'invention, faite à titre non limitatif en relation avec les figures jointes parmi lesquelles :
- la figure 1 est une vue de face d'un exemple de réalisation d'un présentoir selon l'invention,
- la figure 2 est une vue en coupe verticale du présentoir de la figure 1,
- la figure 3 est une vue en coupe horizontale du présentoir de la figure 1,
- la figure 4 est identique à la figure 2 et illustre le parcours de rayons lumineux dans le présentoir selon l'invention,
- la figure 5 est une vue en coupe verticale d'une variante de réalisation d'un présentoir selon l'invention, et
- la figure 6 est une vue en perspective d'une autre variante de réalisation d'un présentoir selon l'invention.

Les figures 1, 2 et 3 illustrent un exemple de réalisation d'un présentoir 10 selon l'invention. La figure 1 est une vue de face du présentoir. La figure 2 est une vue en coupe du présentoir selon un plan de coupe vertical AA' représenté en figure 1. La figure 3 est une vue en coupe du présentoir selon un plan de coupe horizontal BB' représenté en figure 1.

Le présentoir 10 comprend une plaque frontale opaque 1 présentant au moins une zone transparente 2 formant un logo, une marque, ou tout autre signe distinctif. On trouve ici cinq zones transparentes 2 formant les cinq lettres du mot "TEXTE", choisi à titre d'exemple.

Pour des raisons de lisibilité des figures, la représentation en noir et blanc de la plaque frontale 1 est le négatif de l'aspect réel du présentoir 10. Ainsi, les zones transparentes 2 formant les lettres du mot "TEXTE" apparaissent en noir sur les figures au lieu d'apparaître en clair, tandis que le reste de la plaque frontale l'apparaît en clair au lieu d'être de couleur foncée. Cette couleur foncée est de préférence du noir pour l'obtention d'un contraste maximal entre les zones transparentes 2 et le reste de la plaque frontale.

La plaque frontale 1 est par exemple en verre acrylique transparent. Elle présente une face avant 1-1, une face arrière 1-2 et des bords 1-3, 1-4, 1-5, 1-6. La face arrière 1-2 et les bords 1-3, 1-4, 1-5, 1-6 sont recouverts d'une matière ou d'une peinture noire, à l'exception des zones transparentes 2. Les zones transparentes 2 peuvent être obtenues par sérigraphie ou tampographie (impression négative) ou par gravure ou retrait de la matière ou de la peinture noire après son dépôt sur la face frontale.

La plaque frontale 1 peut toutefois être de tout autre matériau, bois, métal, verre, carton, tissu,... ou une combinaison de ces matériaux, et les zones transparentes peuvent être découpées par fraisage, laser, jet d'eau ou d'acide.

La plaque frontale 1 est maintenue sensiblement verticale grâce à un socle destiné à être posé sur un plan horizontal. Ce socle est formé ici par un bloc support 3, en verre, verre acrylique, bois, métal, ou autre matériau. Le bloc support 3 présente une face inférieure 3-1, qui forme le socle proprement dit, et une face avant 3-2. La face avant 3-2 est orientée à 90° relativement au socle 3-1, et reçoit la face arrière 1-2 de la plaque frontale 1 (plus particulièrement la partie inférieure de la face arrière 1-2). La face arrière 1-2 de la plaque frontale 1 est fixée à la face avant 3-2 du bloc support 3 par tout moyen connu, par exemple un ruban adhésif double face.

L'angle entre la face avant 3-2 et le socle 3-1 peut également être choisi inférieur à 90°, de manière que la plaque frontale 1 soit sensiblement inclinée vers l'arrière lorsque le présentoir est posé sur un plan horizontal.

Selon l'invention, le présentoir 10 comprend un miroir 4, ici de forme rectangulaire, agencé dans un plan incliné de manière à projeter dans une direction sensiblement horizontale une lumière incidente sensiblement verticale. Ainsi, des rayons lumineux incidents arrivant sensiblement à la verticale du présentoir, sont renvoyés sur la face arrière 1-2 de la plaque frontale 1, dans une direction sensiblement parallèle à la normale N de la plaque frontale.

Sur la figure 4, on voit des rayons lumineux incidents L1 présentant un angle de ±α relativement à un axe vertical V. Ces rayons incidents sont transformés en rayons réfléchis L2 qui traversent la plaque frontale 1 selon un angle de ±α relativement à la normale N. L'angle α est défini ici par la demi-hauteur des zones transparentes 2, ici les lettres du mot "TEXTE", et par la distance entre le miroir 4 et la plaque frontale.

Ainsi, le logo, la marque ou autre signe distinctif porté par la plaque frontale, ici le mot "TEXTE", apparaît comme fortement éclairé par l'arrière lorsque le présentoir 10 est posé sur un étal recevant un éclairage vertical intense délivré par des sources de lumière comme des projecteurs ou des spots lumineux.

Dans le mode de réalisation représenté, le miroir 4 est fixé sur le bloc support 3. A cet effet, la partie supérieure du bloc support 3 est biseautée de manière à former une face inclinée 3-3 recevant le miroir 4. Cette inclinaison est de 45° relativement à l'horizontale si la plaque frontale est agencée verticalement et si la lumière à recueillir et à renvoyer sur la plaque frontale est distribuée verticalement. Il va de soi que diverses variantes de réalisation peuvent être prévues selon les conditions d'utilisation visées.

De façon optionnelle, le présentoir 10 comprend également un bloc transparent 5 formant un guide optique, réalisé par exemple en verre acrylique. Ce bloc transparent 5 est porté par le bloc support 3 et présente à cet effet une face inférieure biseautée 5-1 qui vient s'appuyer sur la face réfléchissante du miroir 4, directement ou par l'intermédiaire d'un joint (non représenté), le miroir 4 étant ainsi pris en sandwich entre le bloc support 3 et le bloc transparent 5. Le bloc transparent présente une face supérieure 5-2, ici horizontale, qui forme un point d'entrée de la lumière, tandis que la face biseautée 5-1 forme le point de sortie de la lumière.

Optionnellement toujours, le présentoir 10 peut être équipé d'un filtre de couleur. Ce filtre est par exemple une plaquette transparente colorée 6 qui est posée sur la face supérieure 5-2 du bloc transparent, et y est maintenue par un morceau ruban adhésif. La lumière incidente passant à travers le filtre 6 avant d'être réfléchie par le miroir, les lettres du mot "TEXTE" apparaissent en couleur.

Le bloc transparent 5 est de préférence d'une forme complémentaire à celle du bloc support 3, de sorte que l'ensemble forme un bloc d'aspect monolithique, ici un bloc de forme parallélépipédique.

Ce bloc d'aspect monolithique peut être accouplé à la plaque frontale 1 d'une manière facilement détachable, pour obtenir un présentoir modulaire pouvant de recevoir diverses plaques frontales. Ainsi, la plaque frontale 1 est par exemple fixée sur les faces avant 3-2, 5-3 des blocs 3, 5 par deux bandes adhésives double face 9-1, 9-2 (représentées en traits pointillés sur la figure 1), ce qui permet de la décoller et de la remplacer par une autre plaque frontale portant un autre signe distinctif.

A titre d'exemple pratique de mise en oeuvre de l'invention, on a réalisé un présentoir ayant une plaque frontale d'une largeur de 100 mm, d'une hauteur de 60 mm et d'une épaisseur 5 mm. Le bloc d'aspect monolithique formé par les blocs 3 et 5 est un parallélépipède d'une largeur de 90 mm, d'une hauteur de 50 mm et d'une profondeur (épaisseur) de 16 mm. L'ensemble est compact, robuste, prêt à être posé dans une vitrine, est réalisé entièrement en verre acrylique et pèse environ 200 grammes.

Bien que reposant sur un principe de réflexion de lumière en soi connu, le présentoir selon l'invention forme un objet surprenant pour ceux qui ne connaissent pas sa structure interne. Il suffit de le poser dans un endroit bien éclairé par une lumière verticale ou sensiblement verticale (selon l'orientation donnée au miroir) et le logo, la marque ou autre signe distinctif porté par le présentoir se met à briller comme si une puissante source de lumière était agencée à l'intérieur d'un aussi petit objet.

Le présentoir selon l'invention est susceptible de diverses variantes de réalisation. Notamment, la plaque frontale 1 et le bloc transparent 5 peuvent être formés par une seule et même pièce. D'autre part, le bloc support 3 et le bloc transparent 5 sont des éléments optionnels qui peuvent être remplacés par un boîtier dans lequel est agencé le miroir. Le miroir peut être agencé sur un support à inclinaison réglable, afin d'adapter le présentoir à diverses conditions d'éclairage. Le miroir peut également être prévu convexe ou concave, ou présenter une surface complexe, si des effets de lumière particuliers sont recherchés. Plusieurs miroirs peuvent également être combinés.

La figure 5 représente une variante 20 du présentoir selon l'invention. Celui-ci se distingue du présentoir 10 par le fait que la plaque frontale 1 comprend une avancée 21 formant une corniche sur laquelle un objet 22 peut être posé. La plaque frontale 1 présente ici une zone transparente 2 d'une surface suffisante pour que l'objet 22 soit éclairé par l'arrière. La corniche 21 présente ici un plateau horizontal sur lequel est disposé un deuxième miroir 23. Ce miroir 23 réfléchit certains rayons lumineux transmis par le miroir incliné 4, et assure un éclairage de l'objet 22 par le dessous, qui se combine avec le rétroéclairage.

La figure 6 représente encore une autre variante 30 du présentoir selon l'invention. La plaque frontale 1 est ici d'une épaisseur nettement supérieure à celle du bloc arrière formé par l'association du bloc support 3 et du bloc transparent 5, lequel incorpore le miroir 4. Le dessus de la plaque frontale comprend un support 31 permettant de fixer un objet 32 à présenter au public, par exemple une montre. L'effet esthétique obtenu est avantageux : le présentoir forme un support de l'objet 32 tandis que la marque, le logo ou le signe distinctif se rapportant à l'objet, apparaît sur la face frontale, juste en dessous de l'objet, en caractères lumineux.

Outre l'affichage d'un signe distinctif ou la présentation d'un objet, un présentoir selon l'invention peut former un objet purement décoratif sans finalité commerciale, pouvant être agencé dans une vitrine, sur un bureau, et de façon générale sous toute source de lumière. A titre d'exemple d'objet décoratif, la plaque frontale peut comprendre une zone transparente (ronde, carrée, rectangulaire, en forme d'étoile...) sur laquelle est agencé un vitrail composé de plusieurs pièces transparentes de couleurs différentes.

## Revendications

1. Présentoir rétroéclairé (10, 20, 30), notamment pour vitrine de magasin, comprenant une face avant (1, 5-3) présentant au moins une zone (2) transparente à la lumière, et des moyens de rétroéclairage de la face avant, **caractérisé en ce que** les moyens de rétroéclairage comprennent au moins un miroir (4) agencé à l'arrière de la face avant et orienté de manière à réfléchir une lumière extérieure incidente (L1) émise sensiblement à la verticale (V ±α) du présentoir et renvoyer une lumière réfléchie sur la face avant, dans une direction (N ±α) sensiblement perpendiculaire à la face avant.

2. Présentoir selon la revendication 1, comprenant une plaque frontale détachable (1) formant la face avant du présentoir.

3. Présentoir selon l'une des revendications 1 et 2, dans lequel le miroir (4) est un miroir plan.

4. Présentoir selon l'une des revendications 1 à 3, comprenant au moins un filtre coloré (6) agencé sur le trajet de la lumière, en amont du miroir.

5. Présentoir selon l'une des revendications 1 à 4, comprenant au moins un filtre coloré (6) agencé sur le trajet de la lumière, en aval du miroir.

6. Présentoir selon l'une des revendications 1 à 5, comprenant un bloc support (3) comprenant une face inférieure (3-1) formant un socle du présentoir et une face supérieure inclinée (3-3) servant de support au miroir (4).

7. Présentoir selon l'une des revendications 1 à 6, comprenant un bloc transparent (5) formant guide optique, comprenant une face (5-2) d'entrée de la lumière incidente et une face (5-1) de sortie de la lumière incidente, la face de sortie de la lumière incidente étant agencée en regard de la face réfléchissante du miroir (4).

8. Présentoir selon la revendication 7, dans lequel le bloc transparent (5) présente une face de sortie (5-1) de la lumière incidente qui est inclinée et parallèle au miroir (4).

9. Présentoir selon l'une des revendications 7 et 8, dans lequel le bloc transparent (5) présente une face (5-3) de sortie de la lumière réfléchie.

10. Présentoir selon la revendication 2 et l'une des revendications 7 à 9, dans lequel la plaque frontale (1) et le bloc transparent (5) forment une seule et même pièce.

11. Présentoir selon l'une des revendications 7 à 10, dans lequel le bloc transparent (5) est en verre acrylique.

12. Présentoir selon les revendications 6 et 7, dans lequel le bloc transparent (5) et le bloc support (3) ont des dimensions et des formes prévues pour correspondre, de manière à former ensemble un bloc d'aspect monolithique.

13. Présentoir selon l'une des revendications 7 à 12, comprenant une plaquette transparente colorée (6) agencée sur la face (5-2) d'entrée de la lumière incidente du bloc transparent.

14. Présentoir selon l'une des revendications 1 à 13, dans lequel la face avant (1) est en verre acrylique.

15. Présentoir selon l'une des revendications 1 à 14, dans lequel la zone transparente (2) de la face avant présente un profil formant tout ou partie d'un logo, d'une marque ou tout autre signe distinctif.

16. Présentoir (20) selon l'une des revendications 1 à 15, dans lequel la face avant (1, 5 - 2) comprend une corniche (21) pouvant recevoir un objet (22), la zone transparente (2) de la face avant étant agencée pour laisser passer un faisceau de lumière assurant tout ou partie de l'éclairage de l'objet.

17. Présentoir selon la revendication 16, dans lequel la corniche (21) comporte un miroir (23).

18. Présentoir (30) selon la revendication 2, dans lequel la plaque frontale (1) est plus épaisse qu'une partie arrière du présentoir comprenant le miroir (4), et comprend des moyens (31) pour fixer un objet (32) sur le dessus de la plaque frontale.

## Claims

1. Backlit display unit (10, 20, 30), in particular for shop windows, comprising a front face (1, 5-3) having at least one light-transparent zone (2), and means for backlighting the front face, **characterized in that** the backlighting means comprise at least one mirror (4) arranged at the back of the front face and oriented so as to reflect an incident exterior light (L1) emitted substantially vertically (V ±α) to the display unit and to send back a reflected light onto the front face, in a direction (N ±α) substantially perpendicular to the front face.

2. Display unit according to claim 1, comprising a detachable front plate (1) forming the front face of the display unit.

3. Display unit according to one of claims 1 and 2, wherein the mirror (4) is a plane mirror.

4. Display unit according to one of claims 1 to 3, comprising at least one colour filter (6) arranged on the path of the light, upstream from the mirror.

5. Display unit according to one of claims 1 to 4, comprising at least one colour filter (6) arranged on the path of the light, downstream from the mirror.

6. Display unit according to one of claims 1 to 5, comprising a support block (3) comprising a bottom face (3-1) forming a base of the display unit and a top inclined face (3-3) serving as a support for the mirror (4).

7. Display unit according to one of claims 1 to 6, comprising a transparent block (5) forming an optical waveguide, comprising one inlet face (5-2) for the incident light and one outlet face (5-1) for the incident light, the incident light outlet face being arranged opposite the reflective surface of the mirror (4).

8. Display unit according to claim 7, wherein the transparent block (5) has an outlet face (5-1) for the incident light which is inclined and parallel to the mirror (4).

9. Display unit according to one of claims 7 and 8, wherein the transparent block (5) has an outlet face (5-3) for the reflected light.

10. Display unit according to claim 2 and one of claims 7 to 9, wherein the front plate (1) and the transparent block (5) form one and the same part.

11. Display unit according to one of claims 7 to 10, wherein the transparent block (5) is made of acrylic glass.

12. Display unit according to claims 6 and 7, wherein the transparent block (5) and the support block (3) have dimensions and shapes designed to match one another, so as to form together a monolithic-looking block.

13. Display unit according to one of claims 7 to 12, comprising a small coloured transparent plate (6) arranged on the incident light inlet face (5-2) of the transparent block.

14. Display unit according to one of claims 1 to 13, wherein the front face (1) is made of acrylic glass.

15. Display unit according to one of claims 1 to 14, wherein the transparent zone (2) of the front face has a profile forming all or part of a logo, a trademark or any other distinctive mark.

16. Display unit (20) according to one of claims 1 to 15, wherein the front face (1, 5-2) comprises a ledge (21) that can receive an object (22), the transparent zone (2) of the front face being arranged to let a light beam through, which lights all or part of the object.

17. Display unit according to claim 16, wherein the ledge (21) has a mirror (23).

18. Display unit (30) according to claim 2, wherein the front plate (1) is thicker than a rear part of the display unit comprising the mirror (4), and comprises means (31) for fastening an object (32) on top of the front plate.

## Patentansprüche

1. Hinterleuchteter Präsentierständer (10, 20, 30) insbesondere für Ladenschaufenster, der eine Vorderseite (1, 5-3) mit wenigstens einer lichtdurchlässigen Zone (2) umfasst, sowie Mittel zur Hinterleuchtung der Vorderseite, **dadurch gekennzeichnet dass** die Mittel zur Hinterleuchtung wenigstens einen Spiegel (4) umfassen, der hinter der Vorderseite angeordnet und so eingestellt ist, dass er ein von außen einfallendes, im wesentlichen in der Vertikalen (V±α) des Präsentierständers ausgestrahltes Licht (L1) reflektiert und dass er ein reflektiertes Licht in einer Richtung (N ±α) im wesentlichen senkrecht zur Vorderseite auf die Vorderseite zurückstrahlt.

2. Präsentierständer gemäß Patentanspruch 1, der eine abnehmbare, die Vorderseite des Präsentierständers bildende Frontplatte (1) umfasst.

3. Präsentierständer gemäß einem der Patentansprüche 1 und 2, in dem der Spiegel (4) ein Planspiegel ist.

4. Präsentierständer gemäß einem der Patentansprüche 1 bis 3, der wenigstens einen auf dem Lichtweg, vor dem Spiegel angeordneten Farbfilter (6) umfasst.

5. Präsentierständer gemäß einem der Patentansprüche 1 bis 4, der wenigstens einen auf dem Lichtweg, nach dem Spiegel angeordneten Farbfilter (6) umfasst.

6. Präsentierständer gemäß einem der Patentansprüche 1 bis 5, der einen Trägerblock (3) mit einer, einen Sockel des Präsentierständers bildenden Unterseite (3-1) und einer geneigten, dem Spiegel (4) als Träger dienenden Oberseite (3-3) umfasst.

7. Präsentierständer gemäß einem der Patentansprüche 1 bis 6, der einen, einen optischen Leiter bildenden transparenten Block (5) mit einer Eingangsseite (5-2) für das einfallende Licht und einer Ausgangsseite (5-1) für das einfallende Licht umfasst, wobei die Ausgangsseite für das einfallende Licht gegenüber der reflektierenden Seite des Spiegels (4) angeordnet ist.

8. Präsentierständer gemäß Patentanspruch 7, in dem der transparente Block (5) eine Ausgangsseite (5-1) für das einfallende Licht aufweist, die geneigt und parallel zum Spiegel (4) ist.

9. Präsentierständer gemäß einem der Patentansprüche 7 und 8, in dem der transparente Block (5) eine Ausgangsseite (5-3) für das reflektierte Licht aufweist.

10. Präsentierständer gemäß Patentanspruch 2 und einem der Patentansprüche 7 bis 9, in dem die Frontplatte (1) und der transparente Block (5) ein und dasselbe Teil bilden.

11. Präsentierständer gemäß einem der Patentansprüche 7 bis 10, in dem der transparente Block (5) aus Akrylglas besteht.

12. Präsentierständer gemäß der Patentansprüche 6 und 7, in dem der transparente Block (5) und der Trägerblock (3) Abmessungen und Formen aufweisen, die so vorgesehen sind, dass sie einander entsprechen, um gemeinsam einen Block monolithischen Aussehens zu bilden.

13. Präsentierständer gemäß einem der Patentansprüche 7 bis 12, der eine transparente gefärbte Scheibe (6) umfasst, die auf der Eingangsseite (5-2) für das einfallende Licht des transparenten Blocks angeordnet ist.

14. Präsentierständer gemäß einem der Patentansprüche 1 bis 13, in dem die Vorderseite (1) aus Akrylglas besteht.

15. Präsentierständer gemäß einem der Patentansprüche 1 bis 14, in dem die transparente Zone (2) der Vorderseite ein Profil aufweist, das ein Logo, ein Markenzeichen oder ein sonstiges Kennzeichen teilweise oder im Ganzen darstellt.

16. Präsentierständer (20) gemäß einer der Patentansprüche 1 bis 15, in dem die Vorderseite (1, 5-2) einen Sims (21) umfasst, der einen Gegenstand (22) aufnehmen kann, wobei die transparente Zone (2) der Vorderseite so angeordnet ist, dass sie einen Lichtstrahl hindurchlässt, der den Gegenstand ganz oder teilweise beleuchtet.

17. Präsentierständer gemäß Patentanspruch 16, in dem der Sims (21) einen Spiegel (23) umfasst.

18. Präsentierständer (30) gemäß Patentanspruch 2, in dem die Frontplatte (1) dicker ist, als ein rückwärtiger Teil des Präsentierständers, der den Spiegel (4) umfasst, und Mittel (31) umfasst, um einen Gegenstand (32) auf der Oberseite der Frontplatte zu befestigen.
